# EUROPÄISCHE PATENTANMELDUNG

(11) **EP 0 167 930 A1**
(43) Veröffentlichungstag der Anmeldung: **15.01.1986**
(21) Anmeldenummer: 85107924.4
(22) Anmeldetag: 26.06.1985
(51) Int. Cl.: H01J 17/49

(54) **Elektronensteuereinrichtung für Gasentladungsanzeigevorrichtung**

(30) Priorität: 02.07.1984 DE 3424313
(71) Anmelder: Nokia Graetz Gesellschaft mit beschränkter Haftung, D-7530 Pforzheim (DE)
(72) Erfinder: Gschwandtner, Alexander, Dr. phil., Phys., D-8000 München 21 (DE)

(57) **Zusammenfassung**

Es ist eine Elektronensteuereinrichtung bekannt, die zwischen den beiden Kammern einer Gasentladungsanzeigevorrichtung angeordnet ist. Nach der Erfindung besteht die Ansteuerung aus zwei Elektrodenebenen (Zeilen und Spalten). die aus Scharen gerader parallel angeordneter, massiver Leiter gebildet sind. Die Leiter der Zeilenebene sind kreuzweise zu denen der Spattenebene angeordnet und an ihren Kreuzungspunkten mit Isolatoren verbunden. Zur Bilderzeugung werden die Elektronen zeilenweise zwischen zwei Zeilenleitern (zum Beispiel Z5, Z6) aus dem Gasentladungsraum abgesaugt und durch die Spaltenleiter (zum Beispiel S5, S6) in einzelne Elektronenstrahlen unterteilt. Zur Unterdrückung des Nebensprechens werden die unerwünschten Elektronen durch einzelne Zeilenleiter eingefangen.

## Beschreibung

Die Erfindung betrifft eine Elektronensteuereinrichtung (Elektrodenplatte) bestehend aus zwei parallel zum Bildschirm liegenden Elektrodenebenen (Zeilen- und Spaltenleiter), die zwischen den beiden Kammern einer Gasentladungsanzeigevorrichtung angeordnet sind, wobei in einer Kammer die Gasentladung brennt und in der anderen Kammer Hochspannung zwischen der Elektrodenplatte und dem Bildschirm angelegt ist.

Ein aus zwei Kammern aufgebautes Display ist in der DE-AS 24 12 869 beschrieben und dargestellt. Bei dieser bekannten Anzeigevorrichtung brennt in der Entladungskammer die Gasentladung von einer flächenartigen Kathode zu einer zeilenförmigen Anode. Eine gelochte Steuerscheibe mit matrixförmigen Elektroden läßt die Elektronen von der Gasentladungskammer zur Beschleunigungskammer passieren, wo sie die notwendige Energie zur Leuchtstoffanregung beziehen.

Die dabei verwendete Steuerscheibe besteht aus einer Isolatorplatte mit sich kreuzenden Steuerleitungen, wobei die Steuerleitungen und die Isolatorplatte an den Kreuzungspunkten Löcher haben (DE-PS 26 15 569).

In einer anderen Ausführungsform der Steuerplatte haben die Steuerleitungen an den Kreuzungspunkten ebenfalls Löcher und sind durch verschieden geformte Isolatoren auf Distanz zueinander gehalten (DE-PS 26 15 681).

Beim Plasmadisplay (DE-AS 24 12 869) ist Helium als Betriebsgas erforderlich, da andere Gase außer H₂ zu stark sputtern. Wasserstoff ist jedoch mit dem Leuchtstoff bei einem farbigen Display nicht verträglich.

Eine Steuerscheibe bestehend aus zwei Elektrodenebenen mit gelochten Zeilen und Spalten ist für einen nebensprechen-freien Betrieb nicht ausreichend. Außerdem gelangen angeregte Elektronen durch die Steueröffnungen in den Beschleunigungsraum und führen zu einer Aufhellung des Bildschirmes.

Zur Unterdrückung dieser Erscheinungen werden zusätzliche Elektronenebenen eingeführt (DE-OS 32 28 183).

Neben der Einführung zusätzlicher Elektrodenebenen bereitet die gegenwärtige Steuerscheibentechnologie sowie der Einbau der Scheiben in die Zelle Schwierigkeiten. Die Steuerscheiben sind empfindlich gegen mechanische Belastungen. Außerdem ist es schwierig, sie vakuumdicht in das Display einzubauen.

Der Erfindung liegt die Aufgabe zugrunde, eine eingangs definierte Elektronensteuereinrichtung zu konzipieren. Diese Einrichtung soll den Elektrcnenfluß zwischen den beiden Kammern mit zwei Elektrodenebenen steuern und die Steuerscheibentechnologie betreffend Aufbau, mechanischer Beanspruchbarkeit und vakuumdichten Einbau vereinfachen.

Diese Aufgabe wird dadurch gelöst, daß die Elektrodenebenen aus Scharen gerader, parallel angeordneter, massiver Leiter bestehen, wobei die Leiter einer Ebene zu denen der anderen Ebene kreuzweise angeordnet und an ihren Kreuzungspunkten mit Isolatoren verbunden sind. Der Vorteil der Erfindung besteht darin, daß man ein nebensprechen-freies Bild mit zwei Elektrodenebenen erzeugen kann, was bisher nicht möglich war. Außerdem wird mit der Anordnung nach der Erfindung ein einfacher und kostengünstiger Aufbau erzielt.

Weitere Einzelheiten der Erfindung ergeben sich aus den Unteransprüchen.

Die Erfindung wird an einer schematischen Darstellung eines Teils einer Elektrodenplatte erläutert. In der Figur sind mit Z die Zeilenleiter und mit S die Spaltenleiter bezeichnet. Die Isolatoren an den Kreuzungspunkten tragen das Bezugszeichen I.

Die der Plassakammer zugewendeten Leiter (Z1 - Z10) haben konstante Teilung entsprechend dem geforderten Raster. Sie sind zueinander parallel, liegen in einer parallelen Ebene zum Bildschirm und werden als Zeilenleiter bezeichnet. Die kreuzweise mittels Isolatoren I mit den Zeilenleitern verbundenen Leiter S1 - S10 konstanter Teilung werden Spaltenleiter genannt.

Eine Zeile am Bildschirm wird dadurch angesteuert, daß zwei Zeilenleiter, zum Beispiel Z5, Z6, auf positives Potential gegenüber den benachbarten Zeilenleitern (zum Beispiel Z4, Z7) gelegt werden. Das Plasma brennt dann von der Kathode zu den angesteuerten Leitern und die Elektronen kennen den Zwischenraum der Leiter (Z5, Z6) passieren.

Zur Unterdrückung des Nebensprechens werden die Zeilenleiter außer den für die Bilderzeugung angesteuerten Leitern (Z5, Z6) so geschaltet, daß zum Beispiel jeder zweite Leiter eine Potentialsenke für Elektronen darstellt. Bildet der Leiter Z3 eine der Potentialsenken, so herrscht zwischen den Leitern Z3, Z4 bzw. Z2, Z3 ein elektrisches Feld, das die Elektronen zum Leiter Z3 ablenkt, wo sie eingefangen werden. Außerdem können jeder zweite, dritte oder n-te Zeilenleiter, cder Kombinationen von diesen jeweils Potentialsenken für Elektronen bilden, wobei die unerwünschten Elektronen wieder in den Potentialsenken eingefangen werden.

Zur Beseitigung störender Elektronen, die die Zwischenräume der zur Bilderzeugung nicht angesteuerten Zeilenleiter passieren, wenn diese auf gleichem Potential liegen, werden die Potentiale benachbarter Leiter wie oben beschrieben variiert, daß in den Zwischenräumen der Leiter elektrische Felder entstehen. Sind die Zwischenräume zwischen den Zeilenleitern hoch im Verhältnis zur Breite, so genügen entsprechend schwache elektrische Felder zur Unterdrückung des Spaltennebensprechens sowie der angeregten Elektronen aus dem Gasentladungsraum.

Die Steuerung der Bildpunkte erfolgt zeilenweise, wobei die Elektronen jeweils zwischen zwei angesteuerten Zeilenleitern abgesaugt und von den Spaltenleitern in einzelne Elektronenstrahlen derart unterteilt werden, daß je zwei benachbarte Spaltenleiter (zum Beispiel S5, S6) auf positives Potential gegenüber den danebenliegenden Spaltenleitern (zum Beispiel S4, S7) gelegt werden. Dabei treten die Elektronen (Figur) durch die aus den Leitern Z5, Z6 und S5, S6 gebildete Öffnung und werden anschließend in der Beschleunigungskammer zur Leuchtstoffanregung beschleunigt. Das bedeutet, daß gleichzeitig nur jede dritte Steueröffnung der Elektrcdenplatte unabhängig geschaltet werden kann. Will man mit jeder Steueröffnung einen Leuchtstoffpunkt ansteuern, muß die Spaltentaktzeit auf etwa ein Drittel der Zeilentaktzeit herabgesetzt werden, um die drei Bildpunkte nacheinander anzusteuern. Diese Art der Ansteuerung wird für Vakuumdisplays im einzelnen in der DE-OS 32 47 132.7 beschrieben.

Die Grausteuerung der Bildpunkte erfolgt durch Pulsdauermodulation benachbarter Spaltenleiter, wie sie bereits in der DE-OS 29 38 759 dargestellt ist.

Bei einer anderen Art der Spaltenansteuerung wird jeder dritte Spaltenleiter (zum Beispiel S4, S7) dauernd auf negatives Potential gegenüber den anderen Leitern der Elektrodenplatte gelegt, um die danebenliegenden Öffnungen dauernd zu sperren.

Mit den dazwischenliegenden Spaltenleiterpaaren (zum Beispiel S5, S6) kann der Weg für Elektronen geöffnet oder geschlossen werden.

Bei dieser Spaltenansteuerung ist das Bildpunktraster dreimal so groß wie das Spaltenraster der Elektrodenplatte.

Zur Erzeugung farbiger Bilder muß das Display zum hochauflösendent Bildschirm eine entsprechende Elektronensteuereinrichtung enthalten.

Eine entsprechende Elektronensteuereinrichtung stellt die Elektrodenplatte dar,'die Gegenstand der Erfindung ist, wobei die drei Grundfarben des Farbdisplays in periodischer Reihenfolge streifenförmig gegenüber den Zwischenräumen der Spaltenleiter am Bildschirm angeordnet sind.

Der Bildschirm wird derart angesteuert, daß während eines Zeilentaktes drei benachbarte Spaltenöffnungen nacheinander angesteuert werden, wobei die Elektronenstrahlen mit der entsprechenden Information moduliert werden (DE-OS 32 47 132.7).

Im Gegensatz zu dieser bekannten Methode (DE-OS 32 47 132.7) wird eine andere Methode zur Erzeugung farbiger Bilder durch Nacrablenkung von Elektronenstrahlen in der DE-OS 27 42 555 beschrieben. Danach wird ein Elektronenstrahl pro Weißpunkt erzeugt, der die drei Grundfarben abtastet, die streifenförmig gegenüber den Ablenkelektroden am Bildschirm angeordnet sind. Jeder Spalte der Elektrodenmatrix sind jeweils zwei Ablenkelektroden nachgeordnet, wobei durch Anlegen von entsprechenden Potentialen auf die Elektroden alle Elektronenstrahlen zuerst nach einer Seite abgelenkt, dann gerade durchgelassen und anschließend nach der anderen Seite abgelenkt werden. Die Elektronenstrahlen erhalten beim Abtasten der einzelnen Grundfarben über die Spalten die entsprechende Farbinformation.

Wird bei der Elektrcdenplatte jeder dritte Spaltenleiter, zum Beispiel S4, S7, auf konstantes Sperrpotential gelegt um die neben den Drähten liegenden Öffnungen dauernd zu sperren, so stehen je zwei Leiter zur Steuerung der Elektronen zwischen diesen beiden Leitern, zum Beispiel S5, S6, zur Verfugung. Mit diesen Leiterpaaren können die Elektronenstrahlen gesperrt oder durchgelassen, aber auch zusätzlich noch abgelenkt werden, wenn die Ablenkspannung zwischen den Leiterpaaren kleiner ist als der Spannungshub zum Öffnen oder Sperren der Elektronenstrahlen. Sind die drei Grundfarben in periodischer Reihenfolge streifenförmig gegenüber den Zwischenräumen der Spaltenleiter der Elektrodenplatte am Bildschirm angeordnet, so können unter den angegebenen Bedingungen die Elektrcnenstrahlen durch die Leiterpaare mit der Farbinformation moduliert und zu den entsprechenden Farbstreifen gelenkt werden.

Die Elektrodenplatte kann auf verschiedene Weise aufgebaut werden:
1. Die Leiter der Elektrodenebenen (Zeilen und Spalten) werden separat ätztechnisch oder mittels Drahtebenen hergestellt und beim Einbau in die Zelle an den Kreuzungspunkten mit Glaslot miteinander verbunden, sowie an den Durchführungen vakuumdicht eingeschmolzen (DE-OS 32 47 132.7).
2. Gesonderter Aufbau der Elektrodenplatte.

Bei der ätztechnischen Herstellung der Elektrodenebenen wird der Ätzprozeß unterbrochen, eine die Ebenen in einzelne Leiter zerfallen. Dann werden die Leiter mit Glaslot kreuzweise verbunden und anschließend wird das Gebilde fertiggeätzt. Daraufhin kann die Elektrodenplatte nach dem üblichen Verfahren (zum Beispiel DE-AS 24 12 869) in die Zelle eingebaut werden.

## Patentansprüche

1. Elektronensteuereinrichtung (Elektrodenplatte) bestehend aus zwei parallel zum Bildschirm liegenden Elektrodenebenen (Zeilen, Spaltenleiter), die zwischen den beiden Kammern einer Gasentladungsanzeigevorrichtung angeordnet sind, wobei in einer Kammer die Gasentladung brennt und in der anderen Kammer Hochspannung zwischen der Elektrodenplatte und dem Bildschirm angelegt ist, dadurch gekennzeichnet, daß die Elektrodenebenen (Z, S) aus Scharen gerader, parallel angeordneter, massiver Leiter bestehen, die kreuzweise angeordnet und an ihren Kreuzungspunkten mit Isolatoren verbunden sind.

2. Elektronensteuereinrichtung nach Anspruch 1, da- durch gekennzeichnet, daß die Leiter der Ebenen jeweils konstante Teilung haben und die Leiter der Zeilenebene zu denen der Spaltenebene orthogonal stehen.

3. Elektronensteuereinrichtung nach Anspruch 1 und 2, dadurch gekennzeichnet, daß zur Bilderzeugung nacheinander jeweils zwei benachbarte Zeilenleiter (zum Beispiel Z5, Z6) auf positives Potential gegenüber den danebenliegenden Zeilenleitern (zum Beispiel Z4, Z7) gelegt sind, dadurch eine Potentialsenke erzeugen und die Elektronen zwischen diesen Leitern durchtreten.

4. Elektronensteuereinrichtung nach Anspruch 1 und 2, dadurch gekennzeichnet, daß zur Unterdrückung des Nebensprechens die Zeilenleiter außer den für die Bilderzeugung angesteuerten Leitern (Z5, Z6) so geschaltet sind, daß jeder zweite Zeilenleiter eine Potentialsenke für Elektronen bildet, wo diese eingefangen werden.

5. Elektronensteuereinrichtung nach Anspruch 1 und 2, dadurch gekennzeichnet, daß zur Unterdrückung des Nebensprechens die Zeilenleiter außer den zur Bilderzeugung angesteuerten Leitern (Z5, Z6) so geschaltet sind, daß jeweils jeder zweite, dritte oder n-te, oder Kombinationen aus diesen Potentialsenken für Elektronen bilden, wo diese eingefangen werden.

6. Elektronensteuereinrichtung nach den Ansprüchen 1 bis 5, dadurch gekennzeichnet, daß die zur Bilderzeugung zwischen zwei Leitern (zum Beispiel Z5, Z6) durchtretenden Elektronen in einzelne Elektronenstrahlen unterteilt sind, derart, daß jeweils zwei benachbarte Leiter der Elektrodenebene S, zum Beispiel S5, S6 auf positives Potential gegenüber den jeweils danebenliegenden Leitern, zum Beispiel S4, S7, gelegt werden.

7. Elektronensteuereinrichtung nach Anspruch 6 zur Darstellung von farbigen Bildern, dadurch ge- kennzeichnet, daß jeder dritte Spaltenleiter (zum Beispiel S4, S7) der Elektrodenplatte auf konstantem Sperrpotential liegt, wodurch die danebenliegenden Öffnungen der Elektrodenplatte gesperrt sind.

8. Elektronensteuereinrichtung nach Anspruch 7, dadurch gekennzeichnet, daß mit den dazwischenliegenden Spaltenleitern (zum Beispiel S5, S6) die Elektroden durchgelassen oder gesperrt und zusätzlich ablenkbar sind.
